# EUROPÄISCHE PATENTSCHRIFT

(11) **EP 0 416 254 B1**
(45) Veröffentlichungstag und Bekanntmachung des Hinweises auf die Patenterteilung: **20.09.1995**
(21) Anmeldenummer: 90113670.5
(22) Anmeldetag: 17.07.1990
(51) Int. Cl.: H05B 6/80

(54) **Ofen zur Garbehandlung von Lebensmitteln**
Oven for the treatment by cooking of food
Four pour le traitement par cuisson d'aliments

(30) Priorität: 07.09.1989 DE 3929805
(43) Veröffentlichungstag der Anmeldung: 13.03.1991
(73) Patentinhaber: Bosch-Siemens Hausgeräte GmbH, 81669 München (DE)
(72) Erfinder: Husslein, Julius, Dipl.-Ing., D-8221 Vachendorf (DE); Detterbeck, Heinrich, D-8225 Traunreut (DE)

(56) Entgegenhaltungen:
- EP-A- 0 358 561
- DE-A- 2 709 206
- DE-A- 3 427 450
- DE-B- 2 638 137
- DE-U- 8 118 149
- FR-A- 2 310 058
- FR-A- 2 456 287
- US-A- 3 440 385
- US-A- 4 129 769
- US-A- 4 210 794
- US-A- 4 424 431

## Beschreibung

Die Erfindung bezieht sich auf einen Ofen zur Garbehandlung von Lebensmitteln (Gargut) gemäß dem Oberbegriff des Patentanspruches 1.

Bei Mikrowellenöfen ist es bekannt (DE 26 38 137 B2, DE 34 27 450 A1), am Boden des Ofenraumes einen rotierbaren Drehteller lösbar anzuordnen, auf welchem das zu behandelnde Gargut während dem Garprozeß plaziert wird.

Bei einem, wie im Oberbegriff des Patentanspruchs 1 beschriebenen, bekannten Mikrowellenofen (FR-A-2 456 287) ist am Boden des Ofenraumes ein Drehteller auf Rollen drehbar gelagert, zu dessen Antrieb eine motorbetriebene, magnetische Kupplungseinrichtung dient. Hierbei ist der Drehteller auf einem horizontalen Träger gelagert, der wiederum an der Innenseite einer schubladenartig verschiebbaren Ofentür befestigt ist. Es wird dadurch erreicht, daß möglichst alle Stellen des Gargutes mit Zonen unterschiedlicher Energiedichte innerhalb des Ofenraumes in Berührung kommen, so daß die Einwirkunq der im Ofenraum vorhandenen Energie auf das Gargut vergleichmäßigt wird.

Es sind auch Öfen zur Garbehandlung von Lebensmitteln bekannt (DE-GM 81 18 149), bei denen zusätzlich zu einem Hochfrequenzgenerator zur Mikrowellenbehandlung noch eine oder mehrere Widerstandsheizungen z.B. verbunden mit Umluft im Ofenraum vorgesehen sind, wodurch auch ein kombinierter Betrieb von Mikrowellenbehandlung und konventioneller thermischer Behandlung des Gargutes ermöglicht wird. Bei der letztgenannten Behandlungsmethode ist es zur Erhaltung optimaler Garergebnisse meist notwendig, das Gargut abhängig von der Wahl des Heizbetriebes mit Ober- und/oder Unterhitze bzw. Umluftheizung in unterschiedlichen Höhen innerhalb des Ofenraumes zu plazieren.

Bei einem anderen bekannten Mlkrowellenofen (US-A-3,440,385) ist ebenfalls am Boden eines Ofenraumes ein motorisch über ein Getriebe angetriebener Drehteller gelagert, wobei das zu behandelnde Gargut in einer mit einer schubladenartig verschiebbaren Ofentür verbundenen Zuführeinrichtung bei geöffneter Ofentür gehalten ist und beim Schließen der Tür auf den Drehteller plaziert und zur Rotation freigegeben wird. Schließlich ist gemäß der nicht-vorveröffentlichten, älteren europäischen Patentanmeldung (EP-A-0 358 561) innerhalb eines Ofenraumes ein Drehteller auf einem den gesamten horizontalen Ofenraum-Querschnitt ausfüllenden Träger drehbar gelagert, wobei der Träger zusammen mit dem Drehteller in unterschiedlichen Höhen in den Ofenraum einschiebbar ist. Ebenfalls in unterschiedlichen Höhen sind an der Rückseite des Ofenraumes Kupplungsanschlüsse vorgesehen, die mit einem motorischen Antrieb in Verbindung stehen und mit denen ein im Träger vorgesehenes Getriebe wahlweise in unterschiedlichen Höhen kuppelbar ist. Alternativ kann ebenfalls an der Rückwand des Ofenraumes ein einziger Kupplungsanschluß vorgesehen sein, der kuppelbar ist mit mehreren am Träger in unterschiedlichen Höhen befestigten Kupplungsanschlüssen.

Der Erfindung liegt die Aufgabe zugrunde, den Ofen gemäß dem Oberbegriff des Patentanspruches 1 so zu verbessern, daß bei einfacher konstruktiver Ausgestaltung sowohl die bei der Mikrowellenbehandlungstechnik bekannten Vorteile hinsichtlich der Vergleichmäßigung der auf das Gargut einwirkenden Energie als auch die Forderungen in bezug auf die bevorzugt wahlweise Plazierung des Gargutes innerhalb des Ofenraumes bei konventioneller Widerstands-Wärmebehandlung erhalten bzw. erfüllt werden.

Diese Aufgabe wird gemäß der Erfindung gelöst durch die im Patentanspruch 1 angegebenen Maßnahmen. Vorteilhafte Ausgestaltungen der Erfindung ergeben sich aus den nachfolgenden Patentansprüchen.

Die erfindungsgemäße Lösung der gestellten Aufgabe macht es möglich, die konventionelle Behandlungstechnik mit Widerstandsheizkörpern und unterschiedlichen Gargutebenen zu kombinieren mit der Drehtellertechnik, die insb. bei Mikrowellenbehandlung, aber auch bei Wärmebehandlung mit Widerstandsheizkörpern oder bei kombiniertem Betrieb eine Vergleichmäßigung bezüglich der Einwirkung der in unterschiedlich dichten Energiezonen innerhalb des Ofenraumes vorhandenen Energie auf das Gargut bewirkt. Zugunsten der zu lösenden Aufgabe, nämlich der Vergleichmäßigung der auf das Gargut einwirkenden Energie ist hierbei Vorsorge getroffen, daß die erhitzte Luft im gesamten Ofenraum zirkulieren kann.

Bei Anwendung der Mikrowellentechnik ist es vorteilhaft, wenn in den Ofenwandungen vorzugsweise mehrere Einkoppelöffnungen für die Einspeisung von Mikrowellenenergie in den Ofenraum vorgesehen sind, wodurch die Energieverteilung innerhalb des Ofenraumes noch zusätzlich vergleichmäßigt wird. Erst mit dem erfindungsgemäß ausgestalteten Ofen wird erreicht, daß alle bekannten Garbehandlungsmethoden in bezug auf die Optimierung der Garergebnisse unter den denkbar besten Voraussetzungen auch in Kombinationsbetrieb in einem universell anpaßbaren Gerät angewandt werden können.

Eine konstruktiv besonders einfache und raumsparende Bauweise in bezug auf die Anordnung der Antriebsmittel für das Modul bzw. den Drehteller ergibt sich aus den nachfolgenden Patentansprüchen. Mit einfachen getriebetechnischen Maßnahmen besteht die Möglichkeit, den wärmeempfindlichen elektrischen Antriebsmotor an der kühlsten und in bezug auf den vorhandenen Bauraum günstigsten Stelle anzuordnen, unabhängig von der Plazierung der festen Kupplungsanschlüsse. Vorteilhaft ist hierbei insb. die Reihenschaltung bzw. Hintereinanderschaltung von Getriebeelementen in Form von Verbindungsstangen, deren Abtriebs-Zahnräder mit Kronen-Zahnrädern am Antriebsmotor und an den Stellen der Kupplungsanschlüsse kämmen. Sämtliche Getriebeelemente einschließlich des Antriebsmotors können hierbei auf einem gemeinsamen Träger befestigt sein zur Bildung einer Antriebs-Baugruppe, die auch ohne große Schwierigkeiten zur Nachrüstung bereits vorhandener Öfen geeignet ist. Gemäß Patentanspruch 5 ist für den Antrieb der Drehteller in unterschiedlichen Höhen des Ofenraumes eine Antriebseinheit vorgesehen, die in einfacher Weise mit Trägern, sogenannten Gargutträgern, die pfannenartig, rahmenartig oder rostartig ausgebildet sind, verbindbar ist. Das so gebildete Modul ist wie ein Gargutträger herkömmlicher Art in den Ofenraum einschiebbar oder einsetzbar, wobei er entweder in Rillenführungen entlang den seitlichen Ofenwänden geführt ist oder aber in ebenfalls bekannter Weise freitragend an der Innenseite eines sogenannten Backwagens gelagert sein kann. Gemäß Patentanspruch 9 ergibt sich eine vorzügliche Kopplungsverbindung dieses Moduls mit dem Kupplungsanschluß, indem die beiden zusammenwirkenden Kupplungsteile kraftschlüssig miteinander in Verbindung gebracht werden. Die Herstellung dieser Kupplungsverbindung kann selbsttätig erfolgen beim Einschieben des Moduls in den Ofenraum, begünstigt durch die federnde Ausgestaltung zumindest eines der Kupplungsteile sowie durch das Vorhandensein von Auflaufschrägen an diesen Kupplungsteilen, wobei für diese Kupplungsverbindung das schon vorhandene Selbstschließ-Kraftmoment der in Form eines Backwagens oder in Form einer Drehtür ausgebildeten Ofentür ausgenützt werden kann.

Obwohl der Antrieb des Drehtellers vom Drehteller-Zentrum aus über die geschilderten Getriebeelemente als konstruktiv am günstigsten erscheint gibt es alternative Lösungswege für den Antrieb des Drehtellers. So kann in an sich bekannter Weise der Antrieb über elektromagnetisch wirkende, also berührungslose Kopplungselemente an sich bekannter Art, erfolgen, was den Vorteil hat, daß keine Öffnung in der Ofenwandung vorhanden sein muß. Ferner besteht die Möglichkeit, z.B. über ein Reibgetriebe den Drehteller an dessen Tellerrand anzutreiben oder aber evtl. zusätzlich einen Antrieb des Drehtellers durch strömende Luft gemäß Patentanspruch 15 vorzunehmen.

In bezug auf die Ausgestaltung des Drehtellers ergibt sich im Rahmen der Erfindung die Möglichkeit, den Durchmesser des Drehtellers weitestgehend der lichten Weite des z.B. quadratischen Ofenraumes entsprechend zu bemessen, so daß der Drehteller auch bei Nicht-Rotation als große Standfläche für das Gargut zur Verfügung steht. Hierbei werden die Ecken des Ofenraumes nicht von dem Drehteller überdeckt und die dadurch gebildeten Spalte zwischen den Ofenwandungen und dem Drehteller können bei Umluftbetrieb zur Zirkulation der Umluft ausgenützt werden. Zugunsten einer solchen Luftzirkulation oder aber Mikrowellenstrahlung oder Wärmekonvektion kann erfindungsgemäß vorgesehen sein, daß der Drehteller selbst mit Durchbrechungen versehen und z.B. gitter- oder rostartig ausgebildet ist.

Weitere vorteilhafte Einzelheiten der Erfindung ergeben sich aus den in der Zeichnung dargestellten und nachstehend beschriebenen Ausführungsbeispielen.

Es zeigt:
- Fig. 1, 2 und Fig. 3: die prinzipielle Verdeutlichung der Erfindung anhand eines in Seitenansicht, Frontansicht und Draufsicht schematisch dargestellten Ofens,
- Fig. 4, 5 und Fig. 6, 7: zwei jeweils in Seitenansicht und Teil-Draufsicht des Ofens verdeutlichte Varianten eines Antriebs-Getriebes außerhalb des Ofens, d.h. der Ofenmuffel,
- Fig. 8: anhand einer Ofen-Draufsicht die Darstellung des Antriebs-Getriebes gemäß der Variante in Fig. 4, 5 in Verbindung mit einem innerhalb des Ofens angeordneten Moduls,
- Fig. 9: eine Draufsicht auf das Modul und dessen Kupplungsverbindung gemäß Fig. 8,
- Fig. 10: die Schnittansicht X-X gemäß Fig. 9 mit Darstellung eines Teils eines Drehtellers,
- Fig. 11, 12 und Fig. 13, 14: Darstellung der in den vorhergehenden Figuren gezeigten Kupplungsteile als Einzelheit jeweils in Draufsicht und Frontansicht,
- Fig. 15 und Fig. 16: schematische Darstellung eines in den Ofen schiebbaren Moduls in Draufsicht und Seiten- Schnittansicht,
- Fig. 17: eine alternative Kupplungsverbindung zwischen einem Modul und einem Antriebs-Getriebe in Schnitt-Draufsicht.

Beim Ausführungsbeispiel gemäß den Fig. 1 bis 3 ist mit 1 die Ofenmuffel eines Ofens zur Garbehandlung von Gargut gezeigt, deren frontseitige Öffnung 2 von einem Ofenflansch 3 umzogen ist und die einen Ofenraum 4 umschließt. Die Öffnung 2 ist verschließbar durch eine Ofentür 5, die als sogenannter Backwagen an horizontal verschiebbaren Zügen 6 schubladenartig in die Öffnungsstellung und in die Schließstellung am Ofenflansch 3 verschiebbar ist. In Fig. 1 ist nur schematisch verdeutlicht, daß an der oberen Ofenwand der Ofenmuffel 1 ein Mikrowellengenerator 6a angeordnet sein kann, der über eine oder mehrere Ankoppelöffnungen 7 mit dem Ofenraum 4 in an sich bekannter Weise in Verbindung steht und daß z.B. unterhalb der oberen und unteren Ofenwand Widerstandsheizkörper 8 als Ober- und Unterhitze vorgesehen sein können. Ferner kann z.B. im Bereich der Rückwand 9 der Ofenmuffel 1 ein Umluftgebläse z.B. in Verbindung mit einem weiteren Widerstandsheizkörper vorgesehen sein, durch das erhitzte Luft während des Garprozesses im Ofenraum umgewälzt werden kann. Hinter der Rückwand 9 der Ofenmuffel 1 ist ein nur schematisch angedeuteter elektrischer Antriebsmotor 10 angeordnet, der über nachstehend näher erläuterte Getriebeelemente mit zwei in unterschiedlichen Höhen des Ofenraumes 4 in einer Seitenwand 11 angeordneten Kupplungsanschlüssen 12 in Verbindung steht, wobei die mit 13 bezeichneten Getriebeelemente nur als Striche dargestellt sind. In anderer Ansicht sind diese Kupplungsanschlüsse 12 in Fig. 2 verdeutlicht. Wie aus den Fig. 1 und 3 erkennbar, ist eine allgemein als Modul 14 bezeichnete, in den Ofenraum 4 einschiebbare Einheit in unterschiedlichen Höhen an Haken 15 an der Innenseite der Ofentür 5 freitragend einhängbar und beim Schließen der Ofentür 5 in den Ofenraum 4 einbringbar. Das Modul 14 besteht im wesentlichen aus einem beim Ausführungsbeispiel rahmenartigen Träger 16 und einer nachstehend noch näher beschriebenen Antriebseinheit 17, die mit dem Träger 16 z.B. lösbar verbunden ist und auf die ein Drehteller 18 lösbar aufgesetzt ist, welcher Drehteller 18 mit mehreren Durchbrechungen 19 versehen und in Form eines strahlenartigen, kreisrunden Rostes ausgebildet ist. Aus Fig. 3 ist erkennbar, daß der Antriebsmotor 10 über das Getriebeelement 13 mit dem Kupplungsanschluß 12 verbunden ist und daß mit diesem Kupplungsanschluß 12 ein Kupplungsteil 20 der Antriebseinheit 17 bei geschlossener Ofentür 5 antriebsmäßig gekuppelt ist, wobei über weitere Getriebe- elemente im Inneren der geschlossenen und balkenartigen Antriebseinheit die vom Antriebsmotor 10 ausgehende Drehbwegung auf den Drehteller 18 übertragen wird. Wie verdeutlicht, besitzt der Drehteller einen Durchmesser, der zumindest annähernd der lichten Weite der quadratischen Ofenmuffel 1 entspricht. Das Modul 14 mit Drehteller 18 kann beim Ausführungsbeispiel in zwei unterschiedlichen Höhen innerhalb des Ofenraumes 4 angeordnet sein entsprechend der Plazierung der Kupplungsanschlüsse 12 in diesen unterschiedlichen Höhen.

Beim Ausführungsbeispiel gemäß Fig. 4 und 5 ist auf der Abtriebswelle des Antriebsmotors 10, ebenso wie auf den Kupplungsanschlüssen 12, ein Kronen-Zahnrad 21 befestigt. In Reihe hintereinander befinden sich zwischen dem Antriebsmotor 10 und dem unteren Kupplungsanschluß 12 und zwischen diesem und dem oberen Kupplungsanschluß 12 Verbindungsstangen 22, an deren Enden Abtriebs-Zahnräder 23 befestigt sind, die mit den entsprechenden Kronen-Zahnrädern 21 kämmen. Auf diese Weise wird mittels eines gemeinsamen Antriebsmotors 10 die Drehbewegung in einfachster Weise übertragen auf zwei in unterschiedlichen Höhen der Seitenwand 11 angeordnete Kupplungsanschlüsse 12, wobei die Drehbewegung am unteren Kupplungsanschluß 12 um 90° nach oben umgelenkt wird.

Demgegenüber sind beim Ausführungsbeispiel gemäß den Fig. 6 und 7 die beiden Kupplungsanschlüsse 12 senkrecht übereinander angeordnet, wobei sich der Antriebsmotor 10 mit Abstand oberhalb der Ofenmuffel 1 befindet. Hierbei sind zumindest die KronenZahnräder 21 der beiden Kupplungsanschlüsse 12 sowie der Antriebsmotor 10 und dessen Kronen-Zahnrad 21 einschließlich der Verbindungsstangen 22 auf einem gemeinsamen Träger 24 gelagert und stellen somit eine z.B. in einfacher Weise nachrüstbare Baueinheit dar.

Anhand der Fig. 8 bis 14 wird die Kupplungsverbindung zwischen der vorgenannten Getriebeeinheit z.B. der genannten Baueinheit und dem Modul 14 bzw. dessen Antriebseinheit 17 verdeutlicht. Wie in Fig. 8 und 9 verdeutlicht, ist der Antriebsmotor 10 samt einem Lagerelement 25 für die Verbindungsstange 22 an einem Lagerbock 26 befestigt, der an der Rückwand 9 der Ofenmuffel 1 befestigt ist. Im Bereich jedes Kupplungsanschlusses 12 ist an Lagerstellen 27 ein in etwa kastenartiges Lagerelement 28 mittels Schrauben befestigt, in welchem Lagerelement 28 eine das Kronen-Zahnrad 21 sowie im Inneren des Ofenraumes den scheibenförmigen Kupplungsanschluß 12 drehfest aufweisende Welle 29 drehbar gelagert ist. Der scheibenförmige Kupplungsanschluß 12 überragt nur wenig die Seitenwand 11 und ist größtenteils in einer Ausprägung dieser Seitenwand versenkt angeordnet. In dem Lagerelement 28 ebenfalls drehbar gelagert ist das andere Ende bzw. Sind die anderen Enden der Verbindungsstangen 22. Die scheibenförmigen Kupplungsanschlüsse 12 besitzen eine schräge Auflauffläche 30 und sind an den Außenflächen mit kreuzförmigen Kupplungsvertiefungen 31 versehen (siehe Fig. 11 und 12). Mit dem Kupplungsanschluß 12 kuppelbar ist der ebenfalls scheibenförmige Kupplungsteil 20 der Antriebseinheit 17. Dieser ebenfalls mit einer schrägen Auflauffläche 30 versehene Kupplungsteil 20 besitzt an der Außenfläche entsprechende Kupplungsnocken 32, die mit den Kupplungsvertiefungen 31 verrasten. Der Kupplungsteil 20 ist befestigt auf einer Welle 33, die im Inneren eines geschlossenen Gehäuses 34 der Antriebseinheit 17 verläuft und die an der anderen Seite ein Abtriebs-Zahnrad 23 besitzt. Gelagert ist die Welle auf einem winkeligen Lagerbock 35 im Inneren des Gehäuses 34. Auf der Welle 33 mittels eines Anschlagstiftes 36 anschlagbegrenzt gelagert, ist ein Federwiderlager 37, zwischen dem und dem festen Lagerbock 35 eine Druckfeder 38 vorgespannt angeordnet ist. Auf diese Weise ist die Welle 33 axial etwa um den Betrag a entgegen der Kraft der Druckfeder 38 in Pfeilrichtung verschiebbar, nämlich dann, wenn das Modul 14 in den Ofenraum 4 eingeschoben wird, wobei mittels der Auflaufschrägen 30 Kupplungsanschluß 12 und Kupplungsteil 20 aufeinander auflaufen und in der in den Fig. 8 und 9 gezeigten Stellung miteinander drehfest verrasten. Senkrecht zur Welle 33 ist im Gehäuse 34 ebenfalls drehbar eine hülsenartige Steckkupplung 39 gelagert, die an den mit relativ großem Abstand voneinander entfernten Stellen 40 und 41 am Gehäuse 34 leicht drehbar gelagert ist und innerhalb des Gehäuses ein Kronen-Zahnrad 21 trägt, das mit dem Abtriebs-Zahnrad 23 kämmt. In diese z.B. quadratische Steckkupplung 39 einsteckbar ist ein entsprechend profilierter Steckbolzen 42 des Drehtellers 18, der mit einem unteren Ringflansch 43 sich reibungsarm auf einer schmalen Ringschulter 44 innerhalb einer Gehäusevertiefung 45 abstützt. Auf den mit einem erhabenen Außenrand versehenen Drehteller 18 ist ein Gargutträger 46, z.B. in Form einer Pfanne, eines Rostes oder eines Backbleches aufgesetzt. Das vorzugsweise aus schalenartigen Teilen zusammengesetzte Gehäuse 34 kann aus Steatit oder Porzellan bestehen, während der Träger 16 vorzugsweise aus Stahl gebildet ist. Gehäuse 34 und Träger 16 werden miteinander durch Verschrauben oder durch Zusammenstekken verbunden. Durch diese Trennbarkeit wird die Reinigung und Aufbewahrung erleichtert.

Beim Ausführungsbeispiel gemäß den Fig. 15 und 16 ist eine Antriebseinheit 17 etwa der vorbeschriebenen Art mit einem rahmenartigen Träger 16 lösbar verbunden. Hierzu besitzt der Träger 16 mittig eine Platte 47, auf der die Antriebseinheit 17 z.B. mittels zweier Rändelschrauben 48 verschraubt ist. Dieser Modul ist vorgesehen für den Einschub in ein sogenanntes Rippenbackrohr, dessen Seitenwände rippenartige Führungselemente besitzen. In wesentlicher Übereinstimmung mit den vorhergehenden Ausführungsbeispielen wird in der letzten Einschubphase eine Kupplungsverbindung hergstellt zwischen dem Kupplungsteil 20 des Moduls und dem entsprechenden Kupplungsanschluß 12 an einer der Seitenwände der Ofenmuffel.

Beim Ausführungsbeispiel gemäß Fig. 17 wird statt einer mechanischen Kupplung eine elektromagnetische Kupplung angewendet. Hierbei ist an der der Seitenwand 11 zugewandten Seite des Kronen-Zahnrades 21 ein Dauermagnet mit den Polen S und N, z.B. ein Bariumferritmagnet 49 befestigt. Eine Öffnung in der Seitenwand ist abgedeckt z.B durch ein ferromagnetisches Blech 50 oder z.B. durch eine Glasabdeckung. Das Kupplungs-Gegenstück an der Antriebseinheit 17' wird gebildet entweder durch einen entsprechenden Dauermagneten 51 als Anker oder aber durch einen Eisenanker, der am freien Ende der Welle 33 angeordnet ist. Eine mechanische Kupplungsverbindung findet hier nicht statt. Bei Antrieb des Dauermagneten 49 durch den Antriebsmotor 10 wird über den Anker 51 gleichfalls die Welle 33 und damit auch der Drehteller zur Rotation gebracht.

## Patentansprüche

1. Ofen zur Garbehandlung vcn Lebensmitteln, im weiteren Gargut genannt, mittels von thermischen Widerstandsheizkörpern (8) und/oder von einem Mikrowellengenerator (6a) ausgehender Energie, mit einem im Ofenraum (4) angeordneten Drehteller (18) eines in den Ofenraum (4) einbringbaren Moduls (14), wofür innerhalb des Ofenraumes (4) wenigstens ein Kupplungsanschluß (12) eines außerhalb des Ofenraumes angeordneten Antriebsmotors (10) vorgesehen ist, **dadurch gekennzeichnet**, daß das Modul (14) in unterschiedlichen Höhen in den Ofenraum (4) einbringbar ist, daß der Drehteller (18) mit eine Luftzirkulation im Ofenraum (4) zulassenden Durchbrechungen (19) versehen ist und/oder das Modul (14) rechteckförmig ausgebildet ist und unter Bildung von Luftströmungsspalten zwischen seinen Rändern und den Ofenwänden (9,11) im Ofenraum angeordnet ist, und daß in unterschiedlichen Höhen an der Seitenwand (11) des Ofenraumes (4) oder an der Innenseite der Ofentür (5) die Kupplungsanschlüsse (12) angeordnet sind.

2. Ofen nach Anspruch 1, dadurch gekennzeichnet, daß die Kupplungsanschlüsse (12) über in Reihe oder parallel außerhalb des Ofenraumes (4) liegende Getriebeelemente (13, 21, 22, 23) mit dem Antriebsmotor (10) verbunden sind.

3. Ofen nach Anspruch 2, dadurch gekennzeichnet, daß die Getriebeelemente aus an den Kupplungsanschlüssen (12) und am Antriebsmotor (10) vorgesehenen Kronen-Zahnrädern (21) und dazwischen angeordneten, Abtriebs-Zahnräder (23) aufweisenden Verbindungsstangen (22) bestehen.

4. Ofen nach einem der Ansprüche 2 oder 3, dadurch gekennzeichnet, daß der Antriebsmotor (10), die Getriebeelemente (13,21,22,23) und gegebenenfalls auch die Kupplungsanschlüsse (12) auf einem gemeinsamen Träger (24) angeordnet sind.

5. Ofen nach einem der vorhergehenden Ansprüche, dadurch gekennzeichnet, daß das den Drehteller (18) aufweisende Modul (14) aus einem rahmen oder rostartigen, in Führungen innerhalb des Ofenraumes (4) einschiebbaren und/oder an der Ofentür (5) einhängbaren Träger (16) und einer mit dem Träger (16) vorzugsweise lösbar verbundenen Antriebseinheit (17) besteht, die mit dem Kupplungsanschluß (12) kuppelbar ist und auf die der Drehteller (18) lösbar und rotierbar aufsetzbar ist.

6. Ofen nach Anspruch 5 , dadurch gekennzeichnet, daß die gekapselte, vorzugsweise balkenartige Antriebseinheit (17) an einem Ende einen mit dem Kupplungsanschluß (12) kuppelbaren Kupplungsteil (20) sowie im Zentrum des Trägers (16) einen mit dem Kupplungsteil (20) drehfest verbundenen Antriebsteil für den Drehteller (18) besitzt.

7. Ofen nach Anspruch 6, dadurch gekennzeichnet, daß Kupplungsteil (20) und Kupplungsanschluß (12) als Reib-, Zahn- oder Steckkupplung ausgebildet sind.

8. Ofen nach Anspruch 6, dadurch gekennzeichnet, daß Kupplungsteil (20) und Kupplungsanschluß (12) als Magnetkupplung (49,51) ausgebildet sind.

9. Ofen nach Anspruch 7, dadurch gekennzeichnet, daß der Kupplungsteil (20) in der Antriebseinheit (17) federnd gelagert ist und mit Vorspannung am Kupplungsanschluß (12) anliegt.

10. Ofen nach Anspruch 9, dadurch gekennzeichnet, daß bei Anordnung der Kupplungsanschlüsse (12) an der Seitenwand des Ofenraumes (4) der Kupplungsanschluß (12) und/oder der Kupplungsteil (20) schräge Auflaufflächen (30) besitzt.

11. Ofen nach einem der Ansprüche 7, 9 und 10, dadurch gekennzeichnet, daß Kupplungsanschluß (12) und Kupplungsteil (20) in Scheibenform ausgebildet sind und an den einander zugewandten Flächen einerseits Kupplungsnocken (32) und andererseits entsprechende Kupplungsvertiefungen (31) besitzen.

12. Ofen nach Anspruch 6, dadurch gekennzeichnet, daß der Antriebsteil der Antriebseinheit (17) als mit einem Getriebeelement, vorzugsweise einem Kronen-Zahnrad (21) verbundene, hülsenartige Steckkupplung (39) für die Aufnahme eines Steckbolzens (42) des Drehtellers (18) ausgebildet ist.

13. Ofen nach einem der vorhergehenden Ansprüche, dadurch gekennzeichnet, daß die Durchbrechungen (19) des Drehtellers (18) zu einem rostartigen Drehteller (18) führen.

14. Ofen nach einem der vorhergehenden Ansprüche dadurch gekennzeichnet, daß der Kupplungsanschluß, (12) mit dem Rand des Drehtellers (18) zu dessen Antrieb gekuppelt ist.

15. Ofen nach einem der vorhergehenden Ansprüche, dadurch gekennzeichnet, daß der Drehteller (18), vorzugsweise an seiner Unterseite mit Luftwiderstandsflächen versehen ist, die im Strömungsbereich einer gerichteten, z.B. durch ein Umluftgebläse bewirkten Luftströmung liegen und dem Drehantrieb des Drehtellers (18) zumindest unterstützend dienen.

16. Ofen nach einem der vorhergehenden Ansprüche, dadurch gekennzeichnet, daß die Ofentür (5) mit einem z.B. stößelartigen Aktivator versehen ist, der bei der Tür-Schließbewegung auf den Drehteller (18) einwirkt und auf ihn einen Drehimpuls ausübt.

17. Ofen nach einem der vorhergehenden Ansprüche, dadurch gekennzeichnet, daß das Modul (14) selbst oder die das Modul (14) tragende, schubladenartig geführte Ofentür (5) auf einer zur Ofenrückwand (9) hin abfallenden Führungsbahn geführt ist und daß das Modul (14) beim Einschieben in den Ofenraum selbsttätig in Kupplungsverbindung mit dem Kupplungsanschluß (12) gelangt.

18. Ofen nach einem der vorhergehenden Ansprüche 1 bis 16, dadurch gekennzeichnet, daß das Modul (14) durch die selbstschließende Ofentür (5) in Kupplungsverbindung mit dem Kupplungsanschluß (12) gedrückt wird.

19. Ofen nach einem der vorhergehenden Ansprüche, dadurch gekennzeichnet, daß das Modul (14) quadratisch ausgebildet ist, und derart bemessen ist, daß zwischen seinen Rändern und den Ofenwänden (19,11) die Luftströmungsspalte verbleiben.

20. Ofen nach einem der vorhergehenden Ansprüche, dadurch gekennzeichnet, daß der Durchmesser des Drehtellers (18) weitestgehend der lichten Weite des Ofenraumes (4) entspricht.

21. Ofen nach einem der vorhergehenden Ansprüche, dadurch gekennzeichnet, daß in den Ofenwänden (9,11) vorzugsweise mehrere Einkoppelöffnungen (7) für die Einspeisung von Mikrowellenenergie in den Ofenraum (4) vorgesehen sind.

22. Ofen nach einem der vorhergehenden Ansprüche, dadurch gekennzeichnet, daß die im Ofenraum (4) angeordneten Widerstandsheizkörper (8) als Ober- und Unterhitze-Heizkörper ausgebildet sind.

23. Ofen nach einem der vorhergehenden Ansprüche, dadurch gekennzeichnet, daß ein Umluftgebläse für die Erzeugung einer Umluftströmung im Ofenraum (4) vorgesehen ist.

## Claims

1. Oven for the cooking treatment of foodstuffs, called cooking stock in the following, by means of thermal resistance heating elements (8) and/or by energy emanating from a microwave generator (6a), with a turntable (18), which is arranged in the oven chamber (4), of a module (14), which is introducible into the oven chamber (4), for which at least one coupling connection (12) of a drive motor (10), which is arranged outside the oven chamber (4), is provided within the oven chamber (4), characterised thereby, that the module (14) is introducible into the oven chamber (4) at different heights, that the turntable (18) is provided with passages (19) permitting an air circulation and/or the module (14) is constructed to be of rectangular shape and arranged in the oven chamber so as to form air flow gaps between its rims and the oven walls (9, 11) and that the coupling connections (12) are arranged at different heights at the side wall (11) of the oven chamber (4) or at the inward side of the oven door (5).

2. Oven according to claim 1, characterised thereby, that the coupling connections (12) are connected with the drive motor (10) by way of gear elements (13, 21, 22, 23) lying in series or parallel outside the oven chamber (4).

3. Oven according to claim 2, characterised thereby, that the gear elements consist of cogwheels (21), which are provided at the coupling connections (12) and the drive motor (10) and connecting rods (22), which are arranged therebetween and display drive output gear wheels (23).

4. Oven according to one of the claims 2 and 3, characterised thereby, that the drive motor (10), gear elements (13, 21, 22, 23) and in a given case also the coupling connections (12) are arranged on a common carrier (14).

5. Oven according to one of the preceding claims, characterised thereby, that the module (14) displaying the turntable (18) consists of a framelike or gratelike carrier (16), which is insertable into guides within the oven chamber (4) and/or hookable in at the oven door (5), and a drive unit (17), which is preferably detachably connected with the carrier (16) and is couplable with the coupling connection (12) and onto which the turntable (18) is settable to be detachable and rotatable.

6. Oven according to claim 5, characterised thereby, that the encased, preferably beamlike drive unit (17) at one end has a coupling part (20), which is couplable with the coupling connection (12) as well as in the centre of the carrier (16) has a drive part, which is rotationally securely connected with the coupling part (20), for the turntable (18).

7. Oven according to claim 6, characterised thereby, that the coupling part (20) and the coupling connection (12) are constructed as frictional, toothed or plug coupling.

8. Oven according to claim 6, characterised thereby, that the coupling part (20) and the coupling connection (12) are constructed as magnetic couplings (49, 51).

9. Oven according to claim 7, characterised thereby, that the coupling part (20)is resiliently borne in the drive unit (17) and lies with a bias against the coupling connection (12).

10. Oven according to claim 9, characterised thereby, that in the case of the coupling connections (12) being arranged at the side of the oven chamber (4), the coupling connection (12) and/or the coupling part (20) have inclined ramp surfaces (30).

11. Oven according to one of the claims 7, 9 and 10, characterised thereby, that the coupling connection (12) and the coupling part (20) are constructed in disc shape and have coupling dogs (32) on the one hand and corresponding coupling depressions (31) on the other hand at the mutually facing surfaces.

12. Oven according to claim 6, characterised thereby, that the drive part of the drive unit (17) is constructed as a sleevelike plug coupling (39), which is connected with a gear element, preferably a cogwheel (21), for the reception of a plug pin (42) of the turntable (18).

13. Oven according to one of the preceding claims, characterised thereby, that the passages (19) of the turntable (18) lead to a gratelike turntable (18).

14. Oven according to one of the preceding claims, characterised thereby, that the coupling connection (12) is coupled with the rim of the turntable (18) for the drive thereof.

15. Oven according to one of the preceding claims, characterised thereby, that the turntable (18) is provided, preferably at its underside, with air resistance surfaces which lie in the flow region of a directed air current caused for example by a circulation blower and serve to at least enhance the rotary drive of the turntable (18).

16. Oven according to one of the preceding claims, characterised thereby, that the oven door (5) is provided with an actuator which is for example like a plunger and which on the closing movement of the door acts on the turntable (18) and exerts a rotary impulse on it.

17. Oven according to one of the preceding claims, characterised thereby, that the module (14) itself or the oven door (5), which carries the module (14) and is guided in the manner of a drawer, is guided on a guide track which slopes down towards the rear oven wall (9) and that the module (14) during the insertion into the oven chamber gets automatically into engagement with the coupling connection (12).

18. Oven according to one of the claims 1 to 16, characterised thereby, that the module (14) is urged into engagement with the coupling connection (12) by the automatically closing oven door (5).

19. Oven according to one of the preceding claims, characterised thereby, that the module (14) is constructed to be square and dimensioned in such a manner that air flow gaps remain between its rims and the oven walls (9, 11).

20. Oven according to one of the preceding claims, characterised thereby, that the diameter of the turntable (18) corresponds to the largest extent with the clear width of the oven chamber (4).

21. Oven according to one of the preceding claims, characterised thereby, that preferably several excitation openings (7) for the feeding of microwave energy into the oven chamber (4) are provided in the oven walls (9, 11).

22. Oven according to one of the preceding claims, characterised thereby, that the resistance heating elements (8) arranged in the oven chamber (4) are constructed as heating elements for upper and lower heat.

23. Oven according to one of the preceding claims, characterised thereby, that a circulation blower is provided for the production of a circulating current in the oven chamber (4).

## Revendications

1. Four pour faire rôtir des denrées alimentaires, désignées ci-après sous l'expression "denrées rôties" à l'aide de corps chauffants à résistances thermiques (8) et/ou d'une énergie délivrée par un générateur de micro-ondes (6a), comportant un plateau rotatif (18) disposé dans l'espace (4) du four, d'un module (14) pouvant être inséré dans l'espace (4) du four, au moins un raccord d'accouplement (12) d'un moteur d'entraînement (10) disposé à l'extérieur de l'espace (4) du four étant prévu à l'intérieur de cet espace du four, caractérisé en ce que le module (14) peut être inséré à différentes hauteurs dans l'espace (4) du four, que le plateau rotatif (18) comporte des passages (19) permettant une circulation de l'air dans l'espace (4) du four et/ou le module (14) est agencé avec une forme rectangulaire, moyennant la formation de fentes de circulation d'air entre ses bords et les parois (9,11) du four, dans l'espace de ce dernier, et que les raccords d'accouplement (12) sont disposés à différentes hauteurs sur la paroi latérale (11) de l'espace (4) du four ou sur la face intérieure de la porte (5) du four.

2. Four selon la revendication 1, caractérisé en ce que les raccords d'accouplement (12) sont reliés au moteur d'entraînement (10) par l'intermédiaire d'éléments de transmission (13,21,22,23) disposés en série ou en parallèle à l'extérieur de l'espace (4) du four.

3. Four selon la revendication 2, caractérisé en ce que les éléments de transmission sont constitués par des couronnes dentées (21), qui sont prévues sur les raccords d'accouplement (12) et sur le moteur d'entraînement (10), et par des barres de liaison (22) disposées entre ces couronnes dentées et comportant des pignons menés (23).

4. Four selon l'une des revendications 2 ou 3, caractérisé en ce que le moteur d'entraînement (10), les éléments de transmission (13,21,22,23) et éventuellement également les raccords d'accouplement (12) sont disposés sur un support commun (24).

5. Four selon l'une des revendications précédentes, caractérisé en ce que le module (14), qui comporte le plateau rotatif (18), est constitué par un support (16) en forme de cadre ou de grille, qui peut être inséré dans des guides à l'intérieur de l'espace (4) du four et/ou peut être accroché à la porte (5) du four, et une unité d'entraînement (17) qui est reliée, de préférence de façon amovible, au support (16) et qui peut être accouplée au raccord d'accouplement (12) et sur laquelle le plateau rotatif (18) peut être monté de façon amovible et de manière à pouvoir tourner.

6. Four selon la revendication 5, caractérisé en ce que l'unité d'entraînement encapsulée (17), qui est réalisée de préférence en forme de poutre possède, à une extrémité, une partie d'accouplement (20) pouvant être accouplée au raccord d'accouplement (12), ainsi qu'au centre du support (16) et une partie d'entraînement, qui est réalisée avec blocage en rotation à la partie d'accouplement (20), pour le plateau rotatif (18).

7. Four selon la revendication 6, caractérisé en ce que la partie d'accouplement (20) et le raccord d'accouplement (12) sont réalisés sous la forme d'un accouplement à friction, à dents ou à enfichage.

8. Four selon la revendication 6, caractérisé en ce que la partie d'accouplement (20) et le raccord d'accouplement (12) sont réalisés sous la forme d'un accouplement magnétique (49,51).

9. Four selon la revendication 7, caractérisé en ce que la partie d'accouplement (20) est montée élastiquement dans l'unité d'entraînement (17) et s'applique avec précontrainte contre le raccord d'accouplement (12).

10. Four selon la revendication 9, caractérisé en ce que, dans le cas où les raccords d'accouplement (12) sont disposés sur la paroi latérale de l'espace (4) du four, le raccord d'accouplement (12) et/ou la partie d'accouplement (20) possèdent des surfaces de montée obliques (30).

11. Four selon l'une des revendications 7, 9 et 10, caractérisé en ce que le raccord d'accouplement (12) et la partie d'accouplement (20) sont réalisés sous la forme de disques et possèdent, sur des surfaces qui se font face, d'une part des cames d'accouplement (32) et d'autre part des renfoncements d'accouplement correspondants (31).

12. Four selon la revendication 6, caractérisé en ce que la partie d'entraînement de l'unité d'entraînement (17) est agencée sous la forme d'un accouplement à enfichage en forme de douille (39), qui est relié à un élément de transmission, de préférence une couronne dentée (21), et sert à loger un axe d'enfichage (42) du plateau rotatif (18).

13. Four selon l'une des revendications précédentes, caractérisé en ce que les passages (19) du plateau rotatif (18) aboutissent à un plateau rotatif en forme de grille (18).

14. Four selon l'une des revendications précédentes, caractérisé en ce que le raccord (12) est accouplé au bord du plateau rotatif (18), pour l'entraînement de ce dernier.

15. Four selon l'une des revendications précédentes, caractérisé en ce que le plateau rotatif (18) comporte, de préférence au niveau de sa face inférieure, des surfaces opposant une résistance à la circulation d'air et qui sont situées dans la zone d'écoulement d'un courant d'air dirigé, qui est produit par exemple par un ventilateur de recirculation d'air, et sont utilisées au moins pour assister l'entraînement en rotation du plateau rotatif (18).

16. Four selon l'une des revendications précédentes, caractérisé en ce que la porte (5) du four est pourvue d'un dispositif d'actionnement par exemple en forme de poussoir, qui agit, lors du déplacement de fermeture de la porte, sur le plateau rotatif (18) et lui applique une impulsion de rotation.

17. Four selon l'une des revendications précédentes, caractérisé en ce que le module (14) lui-même ou la porte (5) du four, qui porte le module (14) et est guidé à la manière d'un tiroir, est guidé sur une piste de guidage qui descend en direction de la paroi arrière (9) du four et que lors de son insertion dans l'espace du four, le module (14) établit automatiquement une liaison d'accouplement avec le raccord d'accouplement (12).

18. Four selon l'une des revendications précédentes 1 à 16, caractérisé en ce que le module (14) est repoussé par la porte (5) du four, qui se ferme automatiquement, dans une liaison d'accouplement avec le raccord d'accouplement (12).

19. Four selon l'une des revendications précédentes, caractérisé en ce que le module (14) est agencé avec une forme carrée et est dimensionné de telle sorte que les fentes de circulation d'air subsistent entre les bords du module et les parois (9,11) du four.

20. Four selon l'une des revendications précédentes, caractérisé en ce que le diamètre du plateau rotatif (18) correspond dans une très large mesure à l'étendue intérieure de l'espace (4) du four.

21. Four selon l'une des revendications précédentes, caractérisé en ce que dans les parois (9,11) du four sont prévues de préférence plusieurs ouvertures de couplage (7) pour l'alimentation d'une énergie à micro-ondes dans l'espace (4) du four.

22. Four selon l'une des revendications précédentes, caractérisé en ce que les corps chauffants à résistances (8) disposés dans l'espace (4) du four, sont réalisés sous la forme de corps chauffants à chauffage de voûte et à chauffage de sole.

23. Four selon l'une des revendications précédentes, caractérisé en ce que le ventilateur de recirculation d'air est prévu pour la production d'un courant d'air de recirculation dans l'espace (4) du four.
